# EUROPÄISCHE PATENTSCHRIFT

(11) **EP 0 637 466 B1**
(45) Veröffentlichungstag und Bekanntmachung des Hinweises auf die Patenterteilung: **01.04.1998**
(21) Anmeldenummer: 94110270.9
(22) Anmeldetag: 01.07.1994
(51) Int. Cl.: B05B 5/025, B05B 5/08

(54) **Elektrostatische Pulversprühvorrichtung**
Device for the electrostatic spraying of powdery products
Dispositif de projection électrostatique de produit en poudre

(30) Priorität: 02.08.1993 DE 4325911
(43) Veröffentlichungstag der Anmeldung: 08.02.1995
(73) Patentinhaber: Gema Volstatic AG, 9015 St. Gallen (CH)
(72) Erfinder: Buschor, Karl, CH-9000 St. Gallen (CH)
(74) Vertreter: Vetter, Ewald Otto, Dipl.-Ing.

(56) Entgegenhaltungen:
- EP-A- 0 307 642
- US-A- 4 921 172

## Beschreibung

Die Erfindung betrifft eine elektrostatische Pulversprühvorrichtung gemäß dem Oberbegriff von Anspruch 1.

Die Pulversprühvorrichtung weist eine Gegenelektrode zum Abziehen von freien Ionen aus dem Strom von versprühtem Pulver auf. Eine solche elektrostatische Sprühvorrichtung ist aus der US-PS 4 921 172 bekannt. Die bekannte Pulversprühvorrichtung hat einen mehrteiligen Körper, durch welchen ein Pulverkanal hindurchführt, an dessen stromabwärtigen Ende sich eine Sprühöffnung zum Sprühen des Pulvers auf einen zu beschichtenden Gegenstand befindet. Stromaufwärts der Sprühöffnung, jedoch radial außerhalb des Pulverkanals, ist eine geerdete ringförmige Gegenelektrode angeordnet. Statt an Erdpotential könnte die Gegenelektrode auch an ein anderes elektrisches Potential angeschlossen sein. Erforderlich für das Potential ist lediglich, daß zwischen der Gegenelektrode und einer zur Pulveraufladung dienenden Aufladungselektrode eine elektrische Potentialdifferenz entsteht, durch welche freie Ionen aus dem Strom des zerstäubten Pulvers zur Gegenelektrode hin elektrostatisch abgesaugt werden.

Gegenelektroden sind auch aus der US-PS 4 774 102 bekannt.

Eine oder mehrere Aufladungselektroden zum elektrostatischen Aufladen des Pulvers können im oder neben dem Pulverstrom vor seiner Versprühung oder nach seiner Versprühung angeordnet sein. Die Aufladungselektrode wird an Hochspannung angeschlossen, welche üblicherweise zwischen 10 KV und 140 KV liegen kann. Die Hochspannung wird von einem Hochspannungserzeuger erzeugt, welcher in die Pulversprühvorrichtung integriert oder extern angeschlossen sein kann. Der zu beschichtende Gegenstand ist an ein anderes elektrisches Potential angeschlossen, üblicherweise an Erdpotential. Mit dem versprühten Pulver gelangen auch freie Ionen auf den zu beschichtenden Gegenstand. Die Gegenelektrode dient dazu, solche freien Ionen aus dem Pulverstrom heraus abzuziehen, bevor sie auf den zu beschichtenden Gegenstand gelangen. Durch das Entfernen der freien Ionen wird bei vielen Anwendungsfällen eine bessere Beschichtungsqualität erzielt. Nach dem Beschichtungsvorgang werden die beschichteten Gegenstände in einen Ofen gebracht, in welchem die Pulverpartikel schmelzen und eine homogene Schicht bilden.

Die elektrostatische Sprühvorrichtung hat bei Verwendung als automatisch gesteuerte Vorrichtung die Form eines länglichen Körpers, bei Verwendung als Handpistole die Form einer Pistole.

Je nach Art des zu beschichtenden Gegenstandes und der Art der gewünschten Beschichtung kann in einem Fall eine Sprühvorrichtung mit Gegenelektrode oder in einem anderen Fall eine Sprühvorrichtung ohne Gegenelektrode bessere Beschichtungsergebnisse bringen.

Ferner gibt es Anwendungsfälle, wo durch die Verwendung von schlitzförmigen anstelle von kreisrunden Düsen-Öffnungsquerschnitten bessere Beschichtungsergebnisse möglich sind, beispielsweise beim Sprühbeschichten von Vertiefungen eines Gegenstandes.

Die Hochspannung für die Aufladungselektrode wird heute meistens nicht durch externe Hochspannungserzeuger erzeugt, sondern durch in den Körper der Sprühvorrichtung integrierte Hochspannungserzeuger. Je nach Anwendungsfall kann eine hohe Hochspannung oder eine niedrigere Hochspannung zweckmäßiger sein. Dies bedeutet, daß je nach Anwendungsfall eine Sprühvorrichtung mit hoher oder mit niedrigerer Kochspannung erwünscht ist. Zu diesem Zwecke ist es auch schon bekannt, elektrostatische Sprühvorrichtungen so auszubilden, daß der Hochspannungserzeuger gegen einen anderen Hochspannungserzeuger ausgetauscht werden kann.

Eine Pulversprühvorrichtung mit einem integrierten und austauschbaren Hochspannungserzeuger ist aus der US-PS 4 196 465 bekannt.

Durch die Erfindung soll die Aufgabe gelöst werden, eine elektrostatische Pulversprühvorrichtung so auszubilden, daß sie auf einfache Weise schnell zerlegt und wieder zusammengebaut werden kann. Ferner soll sie auf einfache Weise wahlweise mit oder ohne Gegenelektrode verwendet werden können. Ein weiteres Ziel der Erfindung ist es, die Pulversprühvorrichtung so auszubilden, daß auf einfache Weise und schnell ein in sie integrierter Hochspannungserzeuger gegen einen anderen Hochspannungserzeuger und/oder eine Pulversprühdüse gegen eine andere Pulversprühdüse ausgetauscht werden kann.

Diese Aufgabe wird gemäß der Erfindung durch die kennzeichnenden Merkmale von Anspruch 1 gelöst.

Weitere Merkmale der Erfindung sind in den Unteransprüchen enthalten.

Die Erfindung wird im folgenden mit Bezug auf die Zeichnungen anhand von mehreren Ausführungsformen als Beispiele beschrieben. In den Zeichnungen zeigen:
- Fig. 1: einen abgebrochenen, axialen Längsschnitt durch eine Pulversprühvorrichtung nach der Erfindung mit Gegenelektroden,
- Fig. 2: eine vergrößerte Ansicht in Richtung eines Pfeiles II in Fig. 1 auf eine elektrische Kontaktiervorrichtung einer Ringkontaktvorrichtung,
- Fig. 3: die Kontaktiervorrichtung von Fig. 2 in herausgeschwenkter Position, nachdem eine Hülse abgeschraubt wurde,
- Fig. 4: einen vergrößerten abgebrochenen axialen Längsschnitt durch eine weitere Ausführungsform einer Pulversprühvorrichtung nach der Erfindung mit einer Hülse, welche Gegenelektroden trägt,
- Fig. 5: einen axialen Längsschnitt der Pulversprühvorrichtung von Fig. 3 mit einer ausgetauschten Hülse, welche keine Gegenelektroden trägt.

Die in den Zeichnungen dargestellte elektrostatische Pulversprühvorrichtung enthält einen Körper 4 aus elektrisch isolierendem Material, ein axial durch ihn hindurchführendes Rohr 8 aus elektrisch isolierendem Material, ein sich stromabwärts an den Körper 4 und das Rohr 8 anschließendes Zwischenstück 12 und eine sich stromabwärts daran anschließende Düse 10 je aus elektrisch isolierendem Material. Das Rohr 8, das Zwischenstück 12, eine es umgebende Buchse 6 und die Düse 10 bilden einen Pulverkanal 14, durch welchen von einem stromaufwärtigen hinteren Vorrichtungsteil 15, welches vom Körper 4 getragen wird, Pulver pneumatisch zur Düse 10 und durch eine in der Düse 10 gebildete Sprühöffnung 18 gefördert wird. Das Pulver wird durch die Sprühöffnung 18 auf einen zu beschichtenden Gegenstand gesprüht. Das Zwischenstück 12 erstreckt sich in Form einer schmalen Platte durch den Pulverkanal 14, so daß das Pulver am Zwischenstück 12 axial vorbeiströmen kann. Das Zwischenstück 12 trägt eine nadelförmige Aufladungselektrode 20, deren Elektrodenspitze 21 kurz stromaufwärts der Sprühöffnung 18 aus einem im Zwischenstück 12 gebildeten Luftkanal 24 herausragt. Dem Luftkanal 24 zugeführte Druckluft strömt an der Elektrodenspitze 21 vorbei in den Pulverkanal 14 und in die Sprühöffnung 18. Die Aufladungselektrode 20 ist axial mit Bezug auf den Pulverkanal 14 angeordnet und ihr stromaufwärtiges hinteres Ende ist über mindestens einen elektrischen Widerstand 26 sowie eine sich stromaufwärts daran anschließende elektrische Steckverbindung 28 und 29 an einen vorderen Hochspannungsausgang 30 eines Hochspannungserzeugers 32 angeschlossen. Der Hochspannungserzeuger 32 ist vorzugsweise eine bekannte Kaskadenschaltung aus elektrischen Widerständen und elektrischen Kondensatoren. Hochspannungserzeuger dieser Art sind beispielsweise aus der US-PS 4 196 465 bekannt. Der Hochspannungserzeuger 32 weist einen hinteren Niederspannungseingang 34 zum Anschluß an eine externe elektrische Niederspannungsquelle auf. Der Hochspannungserzeuger 32 ist in einem im Körper 4 gebildeten Hohlraum 36 untergebracht, welcher sich parallel zum Pulverkanal 14 erstreckt und in einer stromabwärtigen Stirnfläche 48 des Körpers 4 mündet. Durch axiales Herausziehen des Zwischenstückes 12 wird die Steckverbindung 28 und 29 getrennt. Der Hohlraum 36 ist zum Zwischenstück 12 hin offen, so daß nach Trennung der elektrischen Steckverbindung 28, 29 der Hochspannungserzeuger 32 aus dem Hohlraum 36 herausgezogen und gegen einen anderen Hochspannungserzeuger ausgetauscht werden kann. Die vom Hochspannungserzeuger 32 erzeugte elektrische Hochspannung bewirkt über die Elektrode 20 und durch die an ihr vorbeiströmende Luft des Luftkanals 24 eine elektrostatische Aufladung des Pulvers.

Der Körper 4 ist mit einem Außengewinde 40 versehen, auf welches eine Hülse 42 aus elektrisch isolierendem Material mit ihrem Innengewinde 41 geschraubt ist. Die Hülse 42 ist über die Düse 10 gesteckt und drückt mit einer nach hinten zeigenden radialen Stirnfläche 44 gegen eine nach vorne zeigende radiale Stirnfläche 46 der Düse 10. Dadurch spannt die Hülse 42 mit ihrer radialen Stirnfläche 44 die Düse 10 und das Zwischenstück 12 gegen die nach vorne weisende radiale Stirnfläche 48 des Körpers 4. Zum Herausnehmen der Düse 10, des Zwischenstücks 12 und des Hochspannungserzeugers 32 braucht somit lediglich die Hülse 42 vom Körper 4 abgeschraubt zu werden.

Die Hülse 42 ist über ihr Innengewinde 41 hinaus nach hinten durch einen Hülsenabschnitt 50 verlängert. Dieser mit Bezug auf das Gewinde 41 hintere Hülsenabschnitt 50 trägt eine Vielzahl von ringförmig um den Pulverkanal 14 herum angeordneten nadelförmigen Gegenelektroden 52. Die Gegenelektroden 52 befinden sich innerhalb von radialen Bohrungen 56, die im Hülsenabschnitt 50 gebildet sind und in seiner äußeren Mantelfläche 58 münden. Die Bohrungen 56 können über einen sie verbindenden Ringkanal 57 in der Hülse 42 an eine Druckluftquelle angeschlossen sein, deren Druckluft über die Gegenelektroden 52 strömt und dadurch Pulver und Staub von den Gegenelektroden 52 abhält. Ein elektrischer Leitungsweg 60 erstreckt sich von einem elektrischen Anschlußelement 62 auf der Rückseite des hinteren Vorrichtungsteils 15 im wesentlichen parallel zum Pulverkanal 14 bis zu den radial inneren Enden der Gegenelektroden 52, so daß die Gegenelektroden 52 über das Anschlußelement 62 an ein elektrisches Potential, vorzugsweise Erdpotential, angeschlossen werden können. Dieses elektrische Potential unterscheidet sich derart vom elektrischen Hochspannungspotential der Aufladungselektrode 20, daß die Gegenelektroden 52 freie Ionen aus dem Strom von zerstäubtem Pulver stromabwärts der Sprühöffnung 18 anziehen, welche dann über den Leitungsweg 60 und das Anschlußelement 62 neutralisiert werden. Die Gegenelektroden 52 befinden sich möglichst nahe bei der Sprühöffnung 18, um den besten elektrischen Wirkungsgrad zu haben. In der Praxis sind jedoch die Gegenelektroden 52 entsprechend Fig. 1 der Zeichnungen stromaufwärts der Sprühöffnung 18 konzentrisch um den Pulverkanal 14 herum außerhalb von ihm angeordnet und stromaufwärts mit Bezug auf die Sprühöffnung 18 so weit zurückgesetzt, daß zwar eine ausreichende Anzahl freier Ionen aus dem zerstäubten Pulverstrom abgesaugt wird, sich jedoch keine Pulverpartikel an den Gegenelektroden 52 ablagern können und kein elektrischer Überschlag von der Aufladungselektrode 20 zu den Gegenelektroden 52 stattfinden kann. Anstelle einer Vielzahl könnte auch nur eine einzige Gegenelektrode 52 verwendet werden; dann vorzugsweise in Form eines Ringes koaxial zur Hülse 42. In nochmals anderer Ausführungsform kann die Hülse 42 aus elektrisch leitendem Material bestehen und selbst die Gegenelektrode bilden.

Der elektrische Leitungsweg 60 ist auf einen mit Bezug auf die Strömungsrichtung des Pulvers im Pulverkanal 14 stromaufwärtigen hinteren Leitungsabschnitt 64 und einen stromabwärtigen vorderen Leitungsabschnitt 66 aufgeteilt. Die beiden Leitungsabschnitte 64 und 66 sind durch eine Ringkontaktverbindung 68 miteinander verbunden. Die Ringkontaktverbindung 68 besteht im wesentlichen aus einem Kontaktring 70 aus elektrisch leitendem Material und einer Kontaktiervorrichtung 72. Die Kontaktiervorrichtung 72 liegt an dem Kontaktring 70 an und ist mit dem hinteren Leitungsabschnitt 64 elektrisch verbunden. Der Kontaktring 70 ist in der Innenumfangsfläche 74 nahe des hinteren Endes des hinteren Hülsenabschnittes 50 untergebracht und befestigt und mit dem vorderen Leitungsabschnitt 66 elektrisch verbunden. Dieser vordere Leitungsabschnitt 66 erstreckt sich achsparallel zum Pulverkanal 14 zwischen den beiden aneinander angrenzenden Mantelflächen 78 und 79 von zwei konzentrisch zueinander angeordneten und miteinander drehfest verbundenen Rohren 80 und 81, welche zusammen den hinteren Hülsenabschnitt 50 bilden. Beim Aufschrauben und Abschrauben der Hülse 42 dreht sich der Kontaktring 70 zusammen mit der Hülse 42 konzentrisch um den Pulverkanal 14 relativ zur Kontaktiervorrichtung 72. Die Kontaktiervorrichtung 72 sitzt in einer in der Außenfläche des Körpers 4 gebildeten Ausnehmung 84 auf dem Mündungsrand einer Bohrung 63 und ist durch einen Stab aus elektrisch leitendem Material elektrisch verbunden, welcher den hinteren Leitungsabschnitt 64 bildet. Der Stab 64 erstreckt sich durch die Bohrung 63 und ist mit dem Anschlußelement 62 elektrisch verbunden. Der Stab 64 und das Anschlußelement 62 bilden eine Steckverbindung. Die Bohrung 63 ist im Körper 4 gebildet und verläuft parallel zum Pulverkanal 14. Die undrehbare Kontaktiervorrichtung 72 ist am Körper 4 ortsfest angeordnet und liegt von innen nach außen am Kontaktring 70 an. Der Stab 64 in der Bohrung 63 verhindert ein Drehen der Kontaktiervorrichtung 72 um den Pulverkanal 14. Der Kontaktring 70 und der Hülsenabschnitt 50 übergreifen die undrehbare Kontaktiervorrichtung 72. Obwohl die Kontaktiervorrichtung 72 nicht um den Pulverkanal 14 drehbar ist, sondern ortsfest angeordnet ist, hat sie bei jeder Drehposition der Hülse 42 mit dem Kontaktring 70 mechanischen und elektrischen Kontakt, da sich der Kontaktring 70 um den gesamten Innenumfang der Hülse 42 erstreckt.

Durch Abschrauben der Hülse 42 vom Körper 4 wird die Kontaktiervorrichtung 72 freigelegt und kann dann zusammen mit dem Stab 64 aus dem Körper 4 nach vorne herausgezogen werden. Durch diese Herausnahme der Kontaktiervorrichtung 72 und des Stabes 64, welcher den hinteren Leitungsabschnitt bildet, wird sichergestellt, daß kein elektrischer Überschlag von der Aufladungselektrode 20 zu einem elektrisch leitenden Zuleitungselement 72, 64 der Gegenelektroden 52 stattfinden kann, wenn die Pulversprühvorrichtung ohne die Gegenelektroden 52 verwendet wird. Ohne die Gegenelektrode 52 muß darauf geachtet werden, daß Elemente, wie beispielsweise die Kontaktiervorrichtung 72 und der Stab 64, welche ein anderes elektrisches Potential als die Aufladungselektrode 20 haben, so weit von der Aufladungselektrode 20 entfernt sind, daß die Hochspannung der Aufladungselektrode 20 nicht auf diese Elemente 72 und 64 überspringen kann. Am sichersten und einfachsten ist es, die Kontaktiervorrichtung 72 und den Stab 64 aus der Pulversprühvorrichtung herauszunehmen.

In der äußeren Ausnehmung 84 des Körpers 4 ist ein Axialanschlag 86 gebildet, hinter welchen die Kontaktiervorrichtung 72 um die Längsachse des Stabes 64 geschwenkt ist und hinter welchem sie von der Hülse 42 gehalten wird. Dadurch wird die Kontaktiervorrichtung 72 vom Mündungsrand der Bohrung 63 und dem Axialanschlag 86 in einer bestimmten axialen Position gegenüber dem Kontaktring 70 gehalten. Wenn die Hülse 42 vom Körper 4 abgeschraubt wird, kann die Kontaktiervorrichtung 72 um die Längsachse der Stabes 64 über den Axialanschlag 86 hinausgeschwenkt werden und anschließend zusammen mit dem Stab 64 axial aus dem Körper 4 herausgezogen werden.

Fig. 2 zeigt die Kontaktiervorrichtung 72 und den Stab 64 in Richtung eines Pfeiles II in Fig. 1 gesehen hinter dem Axialanschlag 86 in einer verriegelten Betriebsposition. Fig. 3 zeigt die Kontaktiervorrichtung 72 von Fig. 2 in einer entriegelten Entnahmeposition, in welche sie nach Abnahme der Hülse 42 in Richtung eines in Fig. 2 gezeigten Pfeiles 88 um die Längsachse des Stabes 64 über die Höhe des Axialanschlages 86 hinaus geschwenkt wurde. Von der entriegelten Entnahmeposition von Fig. 3 kann die Kontaktiervorrichtung 72 zusammen mit dem Stab 64 über den Axialanschlag 86 hinweg parallel zum Pulverkanal 14 aus dem Körper 4 nach vorne herausgezogen werden.

Die relativ zum Kontaktring 70 undrehbar angeordnete Kontaktiervorrichtung 72 besteht aus einem Kontaktgehäuse 90 aus elektrisch leitendem Material, einer den Kontaktring 70 kontaktierenden Kugel 91 aus elektrisch leitendem Material, einer in das Kontaktgehäuse 90 geschraubten Schraube 92 und einer Feder 93 je aus elektrisch leitendem Material. Die Feder 93 ist zwischen die Schraube 92 und die Kontaktkugel 91 eingespannt und drückt die Kontaktkugel 91 elastisch gegen den Kontaktring 70. Der den hinteren Leitungsabschnitt 64 bildende Stab aus elektrisch leitendem Material ist mit dem Kontaktgehäuse 90 mechanisch verbunden und damit mit der Kontaktkugel 91 elektrisch leitend verbunden.

Die Düse 10 kann auf einfache Weise durch Abnahme der Hülse 42 gegen eine andere Düse ausgetauscht werden, welche eine im Querschnitt kreisrunde oder schlitzförmige Sprühöffnung 18 haben kann.

Für die Verwendung der Pulversprühvorrichtung ohne die Gegenelektroden 52 wird vorzugsweise die Hülse 42, welche die Gegenelektroden 52 trägt, gegen eine andere Hülse 142 ausgetauscht, welche entsprechend Fig. 5 keine Gegenelektroden 52 hat.

Damit hierbei nicht vergessen werden kann, die Kontaktiervorrichtung 72 und den hinteren Leitungsabschnitt 64 in Form des Stabes zu entfernen, bevor die andere, keine Gegenelektroden 52 aufweisende Hülse 142 benutzt wird, sind gemäß der Erfindung Mittel vorgesehen, welche sicherstellen, daß diese andere Hülse 142 nur dann an der Pulversprühvorrichtung befestigt werden kann, wenn vorher die Kontaktiervorrichtung 72 und der hintere Leitungsabschnitt 64 entfernt wurden. Diese Mittel können darin bestehen, daß die mit einer oder mehreren Gegenelektroden 52 versehene eine Hülse 42 entsprechend Fig. 4 an ihrem hinteren Endabschnitt 146 mit einem vergrößerten Innendurchmesser 147 versehen wird, welcher größer ist als der Innendurchmesser 150 des hinteren Endabschnittes einer in Fig. 5 gezeigten Hülse 142, welche keine Gegenelektroden 52 hat. Der Kontaktring 70 befindet sich im Endabschnitt 146 auf dem vergrößerten Innendurchmesser 147 und die Kontaktiervorrichtung 72 erstreckt sich in den Endabschnitt 146 bis zum Kontaktring 70. Dadurch kann die andere Hülse 142 von Fig. 5 nicht über die Kontaktiervorrichtung 72 geschoben werden. Die andere Hülse 142 kann am Körper 4 nur dann richtig befestigt werden, wenn vorher die Kontaktiervorrichtung 72 und der Stab 64 aus der Pulversprühvorrichtung herausgenommen werden.

## Patentansprüche

1. Elektrostatische Pulversprühvorrichtung enthaltend einen Körper (4); einen Pulverkanal (14) für pneumatisch gefördertes Pulver, welcher sich durch den Körper (4) erstreckt; eine Sprühöffnung (18) am stromabwärtigen Ende des Pulverkanals (14) zum Sprühen des Pulvers auf einen zu beschichtenden Gegenstand; mindestens eine Aufladungselektrode (20) zur elektrostatischen Aufladung des Pulvers mit elektrischer Hochspannung in der Nähe der Sprühöffnung (18); mindestens eine Gegenelektrode (52), welche mit Abstand von der Aufladungselektrode (20) radial außerhalb des Pulverstromes angeordnet ist; einen elektrischen Leitungsweg (60), welcher sich von einem elektrischen Anschlußelement (62) an einer bezüglich der Pulverströmungsrichtung stromaufwärts gelegenen hinteren Stelle des Körpers (4) bis zur Gegenelektrode (52) erstreckt und an ein elektrisches Potential anschließbar ist, durch welches die Gegenelektrode (52) freie Ionen aus dem Strom des versprühten Pulvers durch elektrostatische Kräfte abzieht; der elektrische Leitungsweg (60) ist in einen mit dem elektrischen Anschlußelement (62) elektrisch verbundenen hinteren Leitungsabschnitt (64) und einen mit der Gegenelektrode (52) elektrisch verbundenen vorderen Leitungsabschnitt (66) unterteilt; eine Hülse (42), welche von der Sprühöffnung (18) her auf den Körper (4) aufsetzbar und abnehmbar ist und welche mit der Gegenelektrode (52) und dem vorderen Leitungsabschnitt (66) versehen ist; Drehverbindungsmittel (40, 41) am Körper (4) und an der Hülse (42), durch welche die Hülse (42) durch eine Drehbewegung am Körper (4) befestigt und durch eine andere Drehbewegung wieder vom Körper (4) gelöst werden kann, wobei der hintere Leitungsabschnitt (64) und ein mit ihm elektrisch verbundener undrehbarer Kontaktteil (72) im Körper (4) herausnehmbar untergebracht sind, jedoch die Hülse (42) neben dem undrehbaren Kontaktteil (72) den Herausnahmeweg versperrt, solange sie am Körper (4) befestigt ist;
**dadurch gekennzeichnet,** daß die beiden Leitungsabschnitte (64, 66) über eine Ringkontaktvorrichtung (68) lösbar elektrisch miteinander verbunden sind, welche den undrehbaren Kontaktteil (72) und einen ihn kontaktierenden Kontaktring (70) aufweist, welcher den Pulverkanal (14) mit radialem Abstand umgibt und relativ zum undrehbaren Kontaktteil (72) um den Pulverkanal (14) drehbar angeordnet ist und mit dem vorderen Leitungsabschnitt (66) elektrisch verbunden ist, und daß die Hülse (42) mit dem Kontaktring (70) versehen ist.

2. Elektrostatische Pulversprühvorrichtung nach Anspruch 1,
**dadurch gekennzeichnet**, daß eine Düse (10) vorgesehen ist, welches die Sprühöffnung (18) bildet, und daß die Hülse (42) die Düse (10) übergreift und zwischen sich und dem Körper (4) axial in einer vorbestimmten Position hält.

3. Elektrostatische Pulversprühvorrichtung nach einem der vorhergehenden Ansprüche,
**dadurch gekennzeichnet**, daß die Hülse (42) aus mindestens zwei koaxial ineinander angeordneten Rohren (80, 81) besteht, welche miteinander drehfest verbunden sind, daß zwischen den beiden Rohren (80, 81) der vordere Leitungsabschnitt (66) vom drehbaren Kontaktring (70) der Ringkontaktverbindung (68) bis zur Gegenelektrode (52) verläuft.

4. Elektrostatische Pulversprühvorrichtung nach einem der vorhergehenden Ansprüche,
**dadurch gekennzeichnet**, daß die Hülse (42) mit einem Innengewinde (41) versehen und damit auf ein Außengewinde (40) des Körpers (4) geschraubt ist.

5. Elektrostatische Pulversprühvorrichtung nach einem der vorhergehenden Ansprüche,
**dadurch gekennzeichnet**, daß der undrehbare Kontaktteil (72) der Ringkontaktvorrichtung (68) um eine Längsachse des hinteren Leitungsabschnittes (64) hinter einen Axialanschlag (86) des Körpers (4) in eine Betriebsstellung und in entgegengesetzter Schwenkrichtung vom Axialanschlag (86) weg in eine Entnahmestellung schwenkbar ist, in welch letzterer der undrehbare Kontaktteil (72) und der hintere Leitungsabschnitt (64) über den Axialanschlag (86) hinweg aus dem Körper (4) entnommen werden können, daß die Hülse (42) den undrehbaren Kontaktteil (72) übergreift und dadurch in seiner Betriebsstellung hält, so daß zum Schwenken des undrehbaren Kontaktteiles (72) in seine Entnahmestellung zuerst die Hülse (42) vom undrehbaren Kontaktteil (72) wegbewegt werden muß.

6. Elektrostatische Pulversprühvorrichtung nach einem der vorhergehenden Ansprüche,
**dadurch gekennzeichnet**, daß die Ringkontaktvorrichtung (68) so weit nach hinten von der Aufladungselektrode (20) entfernt angeordnet ist, daß auch dann kein elektrischer Hochspannungsüberschlag von der Aufladungselektrode (20) auf den undrehbaren Kontaktteil (72) oder den hinteren Leitungsabschnitt (64) erfolgen kann, wenn die Pulversprühvorrichtung ohne die Hülse (42) und damit ohne die Gegenelektrode (52) und ohne den vorderen Leitungsabschnitt (66) benutzt wird.

7. Elektrostatische Pulversprühvorrichtung nach einem der vorhergehenden Ansprüche,
**dadurch gekennzeichnet**, daß im Körper (4) ein Hohlraum (36) gebildet ist, in welchen ein Hochspannungserzeuger (32) zur Erzeugung der Hochspannung der Aufladungselektrode (20) gegen einen anderen Hochspannungserzeuger austauschbar eingesetzt ist, daß der Hohlraum (36) in einer nach vorne zeigenden Stirnfläche (48) offen ist, daß der Hochspannungserzeuger (32) durch die Hülse (42) im Hohlraum (36) axial gehalten wird und zum Austausch erst die Hülse (42) entfernt werden muß.

8. Elektrostatische Pulversprühvorrichtung nach einem der vorhergehenden Ansprüche,
**dadurch gekennzeichnet**, daß der Körper (4) und/oder die Hülse (42) aus elektrisch isolierendem Material bestehen.

9. Elektrostatische Pulversprühvorrichtung nach einem der vorhergehenden Ansprüche,
**dadurch gekennzeichnet**, daß eine zweite Hülse (142) vorgesehen ist, welche gegen die erste Hülse (42) austauschbar ist, daß die beiden Hülsen (42; 142) derart unterschiedlich ausgebildet sind, daß die zweite Hülse (142) nur dann am Körper (4) befestigt werden kann, wenn zusätzlich zu der einen Hülse (42) auch der undrehbare Kontaktteil (72) und der hintere Leitungsabschnitt (64) aus der Pulversprühvorrichtung herausgenommen sind.

10. Elektrostatische Pulversprühvorrichtung nach Anspruch 9,
**dadurch gekennzeichnet**, daß die zweite Hülse (142) aus elektrisch isolierendem Material besteht.

## Claims

1. An electrostatic powder spray apparatus including a body (4); a powder duct (14) for pneumatically conveyed powder, which extends through the body (4); a spray opening (18) at the downstream end of the powder duct (14) for spraying the powder on to an article to be coated; at least one charging electrode (20) for electrostatically charging the powder with electrical high voltage in the proximity of the spray opening (18); at least one counter-electrode (52) which is arranged at a spacing from the charging electrode (20) radially outside the flow of powder; an electrical conduction path (60) which extends from an electrical connecting element (62) at a rear location on the body (4) which is upstream with respect to the powder flow direction to the counter-electrode (52) and which can be connected to an electrical potential by which the counter-electrode (52) removes free ions from the flow of the sprayed powder by electrostatic forces; the electrical conduction path (60) is divided into a rear conduction portion (64) electrically connected to the electrical connecting element (62) and a front conduction portion (66) electrically connected to the counter-electrode (52); a sleeve (42) which can be fitted on to the body (4) from the spray opening (18) and which can be removed and which is provided with the counter-electrode (52) and the front conduction portion (66); rotary connecting means (40, 41) on the body (4) and on the sleeve (42), by which the sleeve (42) can be fixed to the body (4) by a rotary movement and can be released from the body (4) again by another rotary movement, wherein the rear conduction portion (64) and a non-rotatable contact portion (72) electrically connected thereto are removably disposed in the body (40) but the sleeve (42) beside the non-rotatable contact portion (72) blocks removal as long as the sleeve is fixed to the body (4); characterised in that the two conduction portions (64, 66) are releasably electrically connected together by way of a ring contact device (68) which has the non-rotatable contact portion (72) and a contact ring (70) which contacts it and which surrounds the powder duct (14) at a radial spacing and which is arranged rotatably around the powder duct (14) relative to the non-rotatable contact portion (72) and which is electrically connected to the front conduction portion (66), and that the sleeve (42) is provided with the contact ring (70).

2. An electrostatic powder spray apparatus according to claim 1 characterised in that there is provided a nozzle (10) forming the spray opening (18) and that the sleeve (42) engages over the nozzle (10) and holds it axially in a predetermined position between itself and the body (4).

3. An electrostatic powder spray apparatus according to one of the preceding claims characterised in that the sleeve (42) comprises at least two tubes (80, 81) which are arranged coaxially one within the other and which are non-rotatably connected to each other, and that between the two tubes (80, 81) the front conduction portion (66) extends from the rotatable contact ring (70) of the ring contact device (68) to the counter-electrode (52).

4. An electrostatic powder spray apparatus according to one of the preceding claims characterised in that the sleeve (42) is provided with a female screwthread (41) and is thus screwed on to a male screwthread (40) on the body (4).

5. An electrostatic powder spray apparatus according to one of the preceding claims characterised in that the non-rotatable contact portion (72) of the ring contact device (68) is pivotable about a longitudinal axis of the rear conduction portion (64) behind an axial abutment (86) of the body (4) into an operative position and in the opposite pivotal direction away from the axial abutment (86) into a removal position in which the non-rotatable contact portion (72) and the rear conduction portion (64) can be removed from the body (4) beyond the axial abutment (86), and that the sleeve (42) engages over the non-rotatable contact portion (72) and thereby holds it in its operative position so that for pivotal movement of the non-rotatable contact portion (72) into its removal position the sleeve (42) must first be moved away from the non-rotatable contact portion (72).

6. An electrostatic powder spray apparatus according to one of the preceding claims characterised in that the ring contact device (68) is arranged so far away from the charging electrode (20) in the rearward direction that no electrical high-voltage flash-over can occur from the charging electrode (20) to the non-rotatable contact portion (72) or the rear conduction portion (64) even when the powder spray apparatus is used without the sleeve (42) and thus without the counter-electrode (52) and without the front conduction portion (66).

7. An electrostatic powder spray apparatus according to one of the preceding claims characterised in that formed in the body (4) is a cavity (36) into which a high-voltage generating means (32) for generating the high voltage of the charging electrode (20) is fitted interchangeably for another high-voltage generating means, that the cavity (36) is open in a forwardly facing end surface (48), and that the high-voltage generating means (32) is held axially in the cavity (36) by the sleeve (42) and the sleeve (42) first has to be removed for the interchange operation.

8. An electrostatic powder spray apparatus according to one of the preceding claims characterised in that the body (4) and/or the sleeve (42) comprise electrically insulating material.

9. An electrostatic powder spray apparatus according to one of the preceding claims characterised in that there is provided a second sleeve (142) which is interchangeable for the first sleeve (42), that the two sleeves (42; 142) are of different configurations such that the second sleeve (142) can be fixed to the body (4) only when in addition to the one sleeve (42) the non-rotatable contact portion (72) and the rear conduction portion (64) are also removed from the powder spray apparatus.

10. An electrostatic powder spray apparatus according to claim 9 characterised in that the second sleeve (142) comprises electrically insulating material.

## Revendications

1. Dispositif électrostatique de projection de poudre, comprenant un corps (4) ; un canal à poudre (14) de transport pneumatique de poudre, qui passe dans le corps (4) ; un orifice de projection (18) situé à l'extrémité aval du canal à poudre (14) pour la projection de la poudre sur un objet à enduire ; au moins une électrode de charge (20) située à proximité de l'orifice de projection (18) et destinée à charger la poudre par voie électrostatique à une haute tension électrique ; au moins une contre-électrode (52) qui est disposée à distance de l'électrode de charge (20) radialement à l'extérieur du flux de poudre ; une voie de conduction électrique (60) qui va d'un élément électrique de connexion (62) situé à un emplacement arrière du corps (4) qui se trouve en amont par rapport au sens de circulation de la poudre jusqu'à la contre-électrode (52) et qui peut être raccordée à un potentiel électrique par lequel la contre-électrode (52) enlève par des forces électrostatiques des ions libres sur le flux de la poudre projetée ; la voie électrique de conduction (60) est subdivisée en un élément arrière de conducteur (64) connecté électriquement à l'élément électrique de connexion (62) et un élément antérieur de conducteur (66) qui est connecté électriquement à la contre-électrode (62) ; un manchon (42) qui peut se monter et se démonter par le côté de l'orifice de projection (18) sur le corps (4) et qui est équipé de la contre-électrode (52) et de l'élément antérieur de conducteur (66) ; des organes d'assemblage par rotation (40, 41) placés sur le corps (4) et sur le manchon (42) et par lesquels le manchon (42) peut être fixé au corps (4) par un mouvement de rotation et peut être libéré du corps (4) par un autre mouvement de rotation, l'élément arrière de conducteur (64) et une pièce non rotative de contact (72) qui est connectée électriquement à celui-ci étant logés dans le corps (4) de manière à pouvoir en être enlevés, mais le manchon (42) situé à côté de la pièce non rotative de contact (72) bloquant la voie d'enlèvement aussi longtemps qu'il est fixé au corps (4) ;
caractérisé en ce que les deux éléments de conducteur (64, 66) sont connectés électriquement de manière libérable par un dispositif de contact à anneau (68) qui comprend la pièce non rotative de contact (72) et un anneau de contact (70) qui la contacte, qui entoure le canal à poudre (14) à distance radiale et qui est disposé rotatif autour du canal à poudre (14) par rapport à la pièce non rotative de contact (72) et qui est connecté électriquement à l'élément antérieur de conducteur (66) et en ce que le manchon (42) est muni de l'anneau de contact (70).

2. Dispositif électrostatique de projection de poudre selon la revendication 1,
caractérisé en ce qu'une buse (10) qui est prévue, forme l'orifice de projection (18) et en ce que le manchon (42) chevauche la buse (10) et la tient axialement à une position prédéterminée entre lui-même et le corps (4).

3. Dispositif électrostatique de projection de poudre selon l'une des revendications précédentes,
caractérisé en ce que le manchon (42) consiste en au moins deux tubes (80, 81) disposés coaxialement l'un dans l'autre et solidarisés en rotation, en ce que l'élément antérieur de conducteur (66) passe entre les deux tubes (80, 81) à partir de l'anneau rotatif de contact (70) de l'assemblage de contact à anneau (68) jusqu'à la contre-électrode (52).

4. Dispositif électrostatique de projection de poudre selon l'une des revendications précédentes,
caractérisé en ce que le manchon (42) comporte un taraudage (41) par lequel il se visse sur un filetage (40) du corps (4).

5. Dispositif électrostatique de projection de poudre selon l'une des revendications précédentes,
caractérisé en ce que la pièce non rotative de contact (72) qui fait partie du dispositif de contact à anneau (68) peut effectuer un mouvement de révolution autour d'un axe longitudinal de l'élément arrière de conducteur (64), derrière une butée axiale (86) du corps (4), pour être mise à une position de service, ainsi que dans un sens opposé de révolution de manière à être éloignée de la butée axiale (86) pour être mise à une position d'enlèvement dans laquelle la pièce non rotative de contact (72) et l'élément arrière de conducteur (64) peuvent être enlevés du corps (4) en passant au-dessus de la butée axiale (86), en ce que le manchon (42) chevauche la pièce non rotative de contact (72) et la tient ainsi à la position de service, de sorte que, pour permettre le mouvement de révolution de la pièce non rotative de contact (72) pour la mettre à sa position d'enlèvement, il faut tout d'abord éloigner le manchon (42) de la pièce non rotative de contact (72).

6. Dispositif électrostatique de projection de poudre selon l'une des revendications précédentes,
caractérisé en ce que le dispositif de contact à anneau (68) est disposé en étant suffisamment éloigné vers l'arrière de l'électrode de charge (20) pour qu'il ne puisse se produire aucune décharge électrique de haute tension de l'électrode de charge (20) à la pièce non rotative de contact (72) ou à l'élément arrière de conducteur (64) même lorsque le dispositif de projection de poudre est utilisé sans le manchon (42) et donc sans la contre-électrode (52) ni l'élément antérieur de conducteur (66).

7. Dispositif électrostatique de projection de poudre selon l'une des revendications précédentes,
caractérisé en ce qu'une cavité (36) est formée dans le corps (4), cavité dans laquelle un générateur de haute-tension (32) destiné à générer la haute tension de l'électrode de charge (20) est logé de manière à pouvoir être déchargé contre un autre générateur de haute tension, en ce que la cavité (36) est ouverte sur une surface extrême (48) tournée vers l'avant, en ce que le générateur de haute tension (32) est tenu axialement dans la cavité (36) par le manchon (42) et il faut tout d'abord enlever le manchon (42) pour l'échange.

8. Dispositif électrostatique de projection de poudre selon l'une des revendications précédentes,
caractérisé en ce que le corps (4) et/ou le manchon (42) sont en un matériau isolant de l'électricité.

9. Dispositif électrostatique de projection de poudre selon l'une des revendications précédentes,
caractérisé en ce qu'un deuxième manchon (142) qui est prévu, est interchangeable contre le premier manchon (42), en ce que les deux manchons (42 ; 142) sont réalisés différemment de manière telle que le deuxième manchon (142) ne puisse être fixé au corps (4) que lorsqu'en plus du premier manchon (42), la pièce non rotative de contact (72) et l'élément arrière de conducteur (64) ont aussi été enlevés du dispositif de projection de poudre.

10. Dispositif électrostatique de projection de poudre selon la revendication 9,
caractérisé en ce que le deuxième manchon (142) est en matériau isolant de l'électricité.
